# FASCICULE DE BREVET EUROPEEN

(11) **EP 1 383 406 B1**
(45) Date de publication et mention de la délivrance du brevet: **28.12.2016**
(21) Numéro de dépôt: 02732798.0
(22) Date de dépôt: 10.04.2002
(51) Int. Cl.: A45D 40/06

(54) **MECANISME DE ROUGE A LEVRE OU ANALOGUE A FREINAGE PAR PATINS**
MECHANISMUS MIT BREMSKLÖTZEN FÜR EINEN LIPPENSTIFT ODER DERGLEICHEN
LIPSTICK MECHANISM OR THE LIKE WITH FRICTIONAL BRAKING

(30) Priorité: 27.04.2001 FR 0105698
(43) Date de publication de la demande: 28.01.2004
(73) Titulaire: Albea Cosmetics France, 56680 Le Plouhinec (FR)
(72) Inventeur: SUSINI, Claude, F-71260 Vers (FR); BOULOGNE, Bernard, F-74370 Metz-Tessy (FR)
(74) Mandataire: Gevers & Orès
(86) Numéro de dépôt international: PCT/FR2002/001255
(87) Numéro de publication internationale: WO 2002/087385

(56) Documents cités:
- DE-A- 2 053 268
- US-A- 3 124 245
- US-A- 3 539 266
- US-A- 3 758 218
- US-A- 5 186 560

## Description

La présente invention concerne un mécanisme de rouge à lèvre ou analogue, du type comportant une gaine tubulaire interne destinée à tourner dans une gaine tubulaire externe, les gaines présentant deux lumières longitudinales et deux lumières hélicoïdales permettant de guider en translation les tétons d'un godet porte-raisin disposé dans la gaine tubulaire interne, la gaine interne comprenant des reliefs élastiques de freinage destinés à s'appuyer élastiquement sur une portée cylindrique liée à la gaine externe, afin de procurer un mouvement de rotation doux et régulier entre les deux gaines. Un tel mécanisme est modulé par injection en matière plastique.

La Demanderesse a proposé dans le brevet EP 0 439 381 un mécanisme doté d'un tel dispositif de freinage, dans lequel les reliefs sont constitués par des pattes élastiques formées sur une couronne rapportée sur la base de la gaine, ou même formées directement sur la base de la gaine. Ces pattes ou languettes sont disposées parallèlement à l'axe de la gaine et s'écartent radialement vers l'extérieur pour s'appuyer sur la paroi interne de la gaine externe à sa base, ou sur une paroi liée à cette gaine (éventuellement le fourreau décoratif qui entoure la gaine externe). Ce mécanisme offre un freinage qui donne toute satisfaction. Cependant, cette qualité excellente a un coût de fabrication qui peut être trop élevé pour des fabrications de masse, moins exigeantes en terme de qualité.

On a cherché à réaliser des languettes de freinage directement dans la paroi de la base cylindrique, pour réduire les coûts de fabrication grâce à une opération unique de moulage par injection ; les reliefs de freinage sont alors constitués par des patins ou boutons disposés sur une partie de paroi, amincie ou non, prise dans la paroi de la base cylindrique et découpée (de moulage) pour former la languette. C'est ce que montrent, avec diverses formes de languettes, par exemple les brevets US 5186560, 5186561 ou 5324126.

Cependant, la qualité de ces mécanismes est trop médiocre, même pour une production de masse. Il convient donc d'améliorer encore la qualité du freinage de ce type de dispositif, tout en respectant l'exigence de production par moulage.en une seule opération. Tel est le but de l'invention.

L'invention atteint son but grâce à un mécanisme de rouge à lèvre ou analogue, du type comportant une gaine tubulaire interne destinée à tourner dans une gaine tubulaire externe, les gaines présentant deux lumières longitudinales et deux lumières hélicoïdales permettant de guider en translation les tétons d'un godet porte-raisin disposé dans la gaine tubulaire interne, la gaine interne comprenant une base cylindrique dans la paroi de laquelle sont formés des reliefs élastiques de freinage destinés à s'appuyer élastiquement sur une portée cylindrique liée à la gaine externe, les reliefs étant constitués par des patins disposés sur une partie de paroi amincie de la paroi de la base cylindrique, caractérisé en ce que la paroi amincie entoure complètement chaque patin périphériquement. Cette paroi amincie constitue avantageusement un voile mince (de l'ordre de 0,1 à 0,2 mm dans sa partie la plus mince) sur lequel "flotte" la partie de patin qui, elle, au contraire, comporte de moulage une légère surépaisseur par rapport à la paroi de la base cylindrique.

La Demanderesse a en effet découvert que grâce à cette disposition, il était possible de fabriquer un mécanisme avec un meilleur respect des cotes, conduisant à un freinage de qualité. En effet, lorsque les languettes sont pratiquées, comme dans l'art antérieur, avec des découpes, la Demanderesse s'est aperçu qu'elles sont le siège de déformations dans la matière plastique lors du moulage, soit à cause de difficulté de passage de la matière plastique injectée en raison des parties réservées (au niveau des dépouilles), soit en raison de contraintes qui apparaissent lors du retrait au voisinage de ces parties réservées ; il en résulte que la cote des patins formés sur de telles languettes n'est pas garantie, qu'elle peut être ou trop grande ou trop petite, et que les patins freinent donc ou trop ou trop peu par rapport aux prévisions.

Non seulement la rigueur des cotes est mieux observée, mais encore, les boutons ou patins formés sur le voile fin de la paroi amincie constituent en quelque sorte une plate-forme flottante et peuvent se déformer de façon plus homogène dans toutes les directions qu'avec une languette découpée qui contraint à des degrés de liberté préférentiels, de sorte qu'on obtient un freinage très doux et régulier, même avec les nécessaires imperfections de la paroi cylindrique de la gaine externes sur laquelle ils s'appuient.

L'opération de moulage par injection de la gaine prévoit généralement une injection par le bas de sorte que la réalisation d'un voile fin au niveau de la base ne pose pas de problème technique majeur.

La disposition des patins selon l'invention permet d'avoir une relativement grande surface de patin qui s'appuie entièrement sur la surface coopérante ; cette grande surface permet de ne prévoir qu'une surépaisseur faible des patins, de quelques centièmes de millimètre, suffisante pour exercer la force de freinage voulue compte tenu de la surface et du nombre des patins. Cette surépaisseur faible évite des déformations permanentes trop importantes du voile mince et donc évite le fluage ; le freinage selon l'invention a donc une grande stabilité dans le temps.

De plus, il est aisé de prévoir à la base du godet porte-raisin un jeu suffisant pour permettre son passage sans blocage malgré le léger enfoncement des patins radialement vers l'intérieur, dans le voile mince qui les porte, lorsque la gaine externe est enfilée sur la gaine interne et appuie par sa base sur les patins.

Selon l'invention, les patins sont groupés par deux paires opposées diamétralement.

La gaine de l'invention peut être fabriquée dans toutes les matières plastiques traditionnellement utilisées pour ce type d'injection, en fonction de la qualité et du prix de revient désirés : on peut utiliser des matériaux peu chers tels que le polypropylène malgré leur tendance à fluer, compte tenu de ce qui vient d'être dit sur la limitation du fluage selon l'invention ; naturellement on peut aussi utiliser des matériaux plus nobles tels qu'une résine polyacétal (POM).

L'invention sera mieux comprise à l'aide de la description qui suit, en référence aux dessins schématiques annexés représentant à titre d'exemple une forme de réalisation du dispositif conforme à l'invention. D'autres avantages et caractéristiques seront mis en évidence à la lecture de la description.
- La figure 1 est une vue de côté d'une gaine interne de mécanisme de rouge à lèvre conforme à l'invention.
- La figure 2 est une vue en coupe longitudinale de cette même gaine.
- La figure 3 est une demi-coupe transversale III-III de la gaine de la figure 2.
- La figure 4 est un détail agrandi d'un patin en coupe IV-IV de la figure 3.
- La figure 5 est une vue en éclaté des différents éléments constituant un mécanisme intégrant la gaine de la figure 1.

Un mécanisme de rouge à lèvre comprend classiquement (figure 5) une gaine interne 1 en plastique recevant le godet porte-raisin 2. On enfile sur l'ensemble la gaine externe 3, également en plastique, elle-même revêtue d'un fourreau décoratif 4 généralement en métal ou en plastique métallisé.

La gaine interne 1 comprend deux lumières longitudinales 10 et 11, tandis que la gaine externe 3 comprend deux lumières hélicoïdales 5 (qui peuvent n'être que de simples rainures de sa face cylindrique intérieure) définissant avec les lumières longitudinales 10, 11 une zone de croisement où s'engagent les tétons 6 du godet 2, la hauteur de cette zone (et donc la position du godet 2) dépendant de la rotation relative des gaines 1 et 3.

La gaine 3 comporte à sa base une zone cylindrique 7 dont le diamètre intérieur peut être différent de celui du reste de la gaine et qui est destinée à venir en face de la base 12 de la gaine interne 1 de manière à coopérer avec les patins de frottement qui vont maintenant être décrits, en liaison avec les figures 1 à 4.

La gaine 1 comporte trois zones, respectivement de haut en bas, la zone principale 13 sur laquelle sont formées les lumières 10, 11 ; puis la zone annulaire de base 12 sur laquelle sont formés les patins de freinage ; enfin le culot 14.

La zone principale 13 se termine en haut par un rebord supérieur 15 de blocage du fourreau 4 et en bas par un collet 16 de butée coopérant avec un épaulement interne de la gaine 4. L'une, 11, des lumières 10, 11 est ouverte vers le haut pour permettre l'insertion facile des tétons 6 du godet 2. Les lumières 10, 11 comportent des profils d'extrémité haute 17 et basse 18 déviés de manière à offrir un blocage en fin de course du godet. La zone 13 peut comporter une très légère saillie annulaire 30, ou un bombé, de quelques centièmes de millimètre, destiné au centrage de la gaine externe 3.

Le culot 14 comporte des cannelures ou godrons 19 longitudinaux sur sa surface cylindrique extérieure ainsi qu'une cheminée centrale 20, permettant la fixation sans rotation à une pièce de base décorative.

La zone annulaire de base 12 comprend une paroi cylindrique 21 (dont la face intérieure est dans la continuité de la face intérieure de la zone 13) dans laquelle sont formés, à certains endroits, des patins de freinage 22 "flottant" sur un voile mince périphérique 23 qui les entoure complètement et les rattache à la paroi 21 de la zone 12.

Le patin 22 est un bouton d'épaisseur constante (donc constitué par un secteur cylindrique) qui présente une surépaisseur "e" par rapport à l'épaisseur normale de la paroi 21, cette surépaisseur étant de l'ordre de quelques centièmes de millimètre (par exemple 3/100^{e} mm), suffisante pour permettre d'appuyer sur la paroi intérieure de la zone 7 de la gaine externe 3. Une telle surépaisseur, très faible, ne pose pas de problème de moulage ni de démoulage après l'injection. L'épaisseur du voile 23, dans sa partie minimal, est de 0,1 à 0,2 millimètre tandis que l'épaisseur de la paroi 21 est de l'ordre de 0,8 à 1 millimètre.

Les patins 22 sont disposés en deux paires opposées, chaque paire étant centrée sur une lumière longitudinale 10 ou 11 et s'écartant de 25° de part et d'autre de cette position centrale. Les patins 22 ont avantageusement (vus de face) une forme ronde ou ovale, avec une dimension de petit axe vertical d'environ 0,5 mm qui permet d'offrir une surface totale de patins satisfaisante.

Bien que la disposition représentée, où chaque patin 22 est entouré de son propre voile mince 23, soit particulièrement satisfaisante, il est aussi possible de prévoir les deux patins d'une paire flottant sur un seul voile mince commun disposé entre les patins et autour d'eux.

Lorsque la gaine externe 3 est montée sur la gaine interne 1, la surface intérieure de la zone 7 appuie sur les quatre patins 22 qui s'enfoncent légèrement grâce à la souplesse du voile 23 et exercent une pression élastique sur ladite zone 7 qui permet la rotation douce et régulière recherchée.

## Revendications

1. Mécanisme de rouge à lèvre ou analogue, du type comportant une gaine tubulaire interne (1) destinée à tourner dans une gaine tubulaire externe (3), les gaines présentant deux lumières longitudinales (10, 11) et deux lumières hélicoïdales (5) permettant de guider en translation les tétons (6) d'un godet porte-raisin (2) disposé dans la gaine tubulaire interne (1), la gaine interne comprenant une base cylindrique (12) dans la paroi (21) de laquelle sont formés des reliefs élastiques de freinage destinés à s'appuyer élastiquement sur une portée cylindrique (7) liée à la gaine externe (3), les reliefs étant constitués par des patins (22) disposés sur une partie de paroi amincie (23) de la paroi (21) de la base cylindrique, la paroi amincie (23) entourant complètement chaque patin (22) périphériquement, **caractérisé en ce que** les patins (22) sont groupés par deux paires de patins diamétralement opposées.

2. Mécanisme selon la revendication 1, **caractérisé en ce que** chaque patin (22) présente une faible surépaisseur (e) par rapport à la paroi (21) de la base cylindrique.

3. Mécanisme selon la revendication 2, **caractérisé en ce que** la surépaisseur (e) du patin (22) est de l'ordre de quelques centièmes de millimètre d'épaisseur.

4. Mécanisme selon l'une quelconque des revendications précédentes, **caractérisé en ce qu'**il est réalisé en matière plastique injectée.

5. Mécanisme selon l'une des revendications précédentes **caractérisé en ce que** l'épaisseur de la paroi amincie (23) est comprise entre 0,1 et 0,2 mm.

## Patentansprüche

1. Mechanismus für Lippenstift oder dergleichen vom Typ, der eine interne, röhrenförmige Hülse (1) aufweist, die dazu bestimmt ist, sich in einer äußeren, röhrenförmigen Hülse (3) zu drehen, wobei die Hülsen zwei longitudinale (10, 11) und zwei spiralförmige (5) Öffnungen aufweisen, welche es ermöglichen, Zapfen (6) eines Farbmassenbechers (2), der in der internen röhrenförmigen Hülse (1) angebracht ist, bei der Verschiebung zu führen, wobei die interne Hülse eine zylindrische Basis (12) in der Wand (21) aufweist, in der elastische Reliefs zum Bremsen ausgebildet sind, die dazu bestimmt sind, elastisch gegen eine zylindrische Auflagefläche (7) zu drücken, die mit der äußeren Hülse (3) verbunden ist, wobei die Reliefs aus Pads (22) bestehen, die an einem Teil der sich verjüngenden Wand (23) der Wand (21) der zylindrischen Basis angebracht sind, wobei die sich verjüngende Wand (23) vollständig jedes Pad (22) am Rand umgibt,
**dadurch gekennzeichnet, dass** die Pads (22) in zwei Paaren von Pads gruppiert sind, die sich diametral gegenüber liegen.

2. Mechanismus nach Anspruch 1, **dadurch gekennzeichnet, dass** jedes Pad (22) eine geringe Überdicke (e) mit Bezug auf die Wand (21) der zylindrischen Basis aufweist.

3. Mechanismus nach Anspruch 2, **dadurch gekennzeichnet, dass** die Überdicke (e) des Pads (22) in der Größenordnung von einer Dicke von einigen hundertstel Millimetern ist.

4. Mechanismus nach einem der vorhergehenden Ansprüche, **dadurch gekennzeichnet, dass** er aus spritzgegossenem Kunststoffwerkstoff hergestellt ist.

5. Mechanismus nach einem der vorhergehenden Ansprüche, **dadurch gekennzeichnet, dass** die Dicke der sich verjüngenden Wand (23) zwischen 0,1 und 0,2 mm liegt.

## Claims

1. Lipstick mechanism or the like comprising an inner tubular sleeve (1) intended to rotate inside an outer tubular sleeve (3), the sleeves being provided with two longitudinal slots (10, 11) and two helical slots (5) to guide in translation the studs (6) of a stick-holder cup (2) located in the inner tubular sleeve (1), the inner sleeve comprising a cylindrical base (12) in the wall (21) of which are formed elastic friction raised portions designed to be pressed elastically on a cylindrical bearing surface (7) linked to the outer sleeve (3), the raised portions being formed from pads (22) placed on a thinned wall portion (23) of the wall (21) of the cylindrical base, the thinned wall (23) completely surrounding the periphery of each pad (22), **characterised in that** the pads (22) are grouped into two pairs of pads diametrically opposite each other.

2. Mechanism according to claim 1, **characterised in that** each pad (22) has a small excessive thickness (e) with respect to the wall (21) of the cylindrical base.

3. Mechanism according to claim 2, **characterised in that** the excessive thickness (e) of the pad (22) is about a few hundredths of a millimetre thick.

4. Mechanism according to one of the previous claims, **characterised in that** it is made from an injected plastic material.

5. Mechanism according to one of the previous claims, **characterised in that** the thickness of the thinned wall (23) is between 0.1 and 0.2 mm.
